# EUROPÄISCHE PATENTSCHRIFT

(11) **EP 1 341 280 B1**
(45) Veröffentlichungstag und Bekanntmachung des Hinweises auf die Patenterteilung: **21.09.2011**
(21) Anmeldenummer: 03003673.5
(22) Anmeldetag: 18.02.2003
(51) Int. Cl.: H01T 4/06

(54) **Überspannungsschutz-Anordnung, insbesondere für Telekommunikations-Einrichtungen Überspannungs-schutz-Modul sowie Erdungsanordnung für eine Trennleiste**
Overvoltage arrester arrangement, in particular for telecommunication devices; overvoltage arrester module and earth connection arrangement for a chopping strip
Arrangement dérivateur de surtensions, en particulier pour dispositifs de télécommunication; module dérivatuer de surtensions et arrangement de connexion de terre pour une barette de hachage

(30) Priorität: 28.02.2002 DE 10208698
(43) Veröffentlichungstag der Anmeldung: 03.09.2003
(73) Patentinhaber: DEHN + SÖHNE GMBH + CO KG, D-92318 Neumarkt (DE)
(72) Erfinder: Strobel, Martin, 92318 Neumarkt (DE); Igl, Peter, Dipl.-Ing. (FH), 90602 Seligenporten (DE); Engelmann, Markus, 92342 Freystadt (DE)
(74) Vertreter: Kruspig, Volkmar

(56) Entgegenhaltungen:
- EP-A- 0 734 104
- WO-A-99/56361

## Beschreibung

Die Erfindung betrifft eine Überspannungschutz-Anordnung, insbesondere für Telekommunikations-Einrichtungen und/oder -anlagen, welche mindestens eine Trennleiste mit Steckkontakten im Rastermaß aufweisen und wobei die Trennleiste mindestens einen Erdungskontakt oder Erdungspunkt besitzt, gemäß Oberbegriff des Patentanspruchs 1. Weiterhin betrifft die Erfindung einen Überspannungsschutz-Modul insbesondere für eine Überspannungsschutz-Anordnung für Telekommunikations-Einrichtungen sowie eine Erdungsanordnung für eine Trennleiste, die wiederum insbesondere für eine Überspannungsschutzanordnung für Telekommunikations-Einrichtungen Verwendung finden kann.

Aus dem deutschen Gebrauchsmuster DE 200 02 378 U1 ist ein Schutzmodul für die Telekommunikations-Technik bekannt, welches Abgreifkontakte zur Ausbildung einer elektrisch leitenden Verbindung mit den Kontakten eines Anschlußmoduls der Telekommunikations-Technik besitzt und entsprechend kombinierbar ist. Dort ist zumindest ein Überspannungsschutz-Bauteil vorgesehen, das entweder über seine Kontaktbeinchen, die sich parallel zu einem in dem zugeordneten Abgreifkontakt ausgebildeten Kontaktschlitz erstrecken, oder über einen Adapter unmittelbar elektrisch leitend mit den Abgreifkontakten verbunden ist. Gemäß dortiger Lösung sollen sämtliche Abgreifkontakte im wesentlichen eben ausgebildet sein.
Der erforderliche Bauraum für den Schutzmodul ist jedoch erheblich und es bestehen Probleme bei der Ausbildung von besonders stromtragfähigen Erdungsanschlüssen.

Bezüglich der Erdungsproblematik weist das Überspannungs-Schutzmagazin nach DE 199 17 824 A1 ein Gehäuse auf, das mehrere Überspannungs-Ableiter enthält, die jeweils einen Erdkontakt besitzen. Weiterhin ist eine Erdschiene vorhanden, die mit den Erdkontakten leitend verbunden wird. Ein Erdabgriff ist an das mit Ausnahme des Erdabgriffs selbst vollständig zusammengesetzte Überspannungsschutz-Magazin nachträglich derart anbringbar, daß ein Kontakt mit der Erdschiene hergestellt wird. Der Erdabgriff ist einrastbar gestaltet, wobei am Gehäuse des Überspannungsschutz-Magazins ein Rasthaken vorgesehen ist, der in eine in dem Erdabgriff ausgebildete Ausparung einrastet, wenn der Erdabgriff an der vorgesehenen Stelle in das Überspannungsschutz-Magazin eingeführt wird.

Anschlußleisten für die Telekommunikations-Technik gehören zum Stand der Technik und sind beispielsweise aus der DE 200 00 506 U1 vorbekannt. Derartige Anschlußleisten können auch einen integrierten Erdungsabschnitt oder ein Erdungselement besitzen, das zumindest einen Kontaktbereich zur Ausbildung einer elektrisch leitenden Verbindung mit einem Überspannungsschutz-Bauteil und weitere Kontakte zur Ausbildung einer elektrisch leitenden Verbindung mit unterschiedlichen Trägersystemen aufweist. Konkret weist die Anschlußleiste nach DE 200 00 506 U1 zwei seitlich integrierte Erdkontakte auf, so daß ein aufgestecktes Überspannungsschutz-Modul auch den notwendigen Anschluß an Masse oder Erde erhält.

Bei dem Überspannungsschutz-Magazin nach WO 99/56361 ist ein Gehäuse vorgesehen, das aus mehreren Einzelteilen besteht, wobei sich eine Vielzahl von Abgreifkontakten mit einem Abschnitt von der Gehäuserückseite erstreckt und im angebrachten Zustand Kontakte der Einrichtung der Telekommunikations-Technik abgreift. Auch ist dort ein Erdkontakt vorgesehen und es sind in das Überspannungsschutz-Magazin mehrere Überspannungs-Ableiter einsetzbar, die Beinchen aufweisen, die im eingesetzten Zustand mit den entsprechenden Kontakten unmittelbar elektrisch leitend verbindbar sind. Der dortige Aufbau, insbesondere bezüglich des Einsetzens der einzelnen Überspannungsschutz-Elemente ist sehr zeitintensiv, da es nicht ohne weiteres möglich ist, alle vorgesehenen Elemente in einem Arbeitsschritt gleichzeitig nicht stoffschlüssig zu kontaktieren.

Eine ähnliche Anordnung eines Schutzsteckers für eine Einrichtung der Telekommunikationstechnik offenbart die WO 99/54965.
Dort werden die Überspannungsschutz-Bauteile ohne Leiterplatte unmittelbar über Klemmschlitze an den Kontakten fixiert.

Aus dem Vorgenannten ist es daher Aufgabe der Erfindung , einen speziellen Überspannungsschutz-Modul anzugeben, der auf kleinstem Bauraum energetisch koordinierte Überspannungs-Ableiter umfaßt, die jeweils eine Gruppe für mehrere Doppeladern einer an sich bekannten Trennleiste bilden.

Eine weitere Aufgabe der Erfindung besteht darin, eine Überspannungsschutz-Anordnung, mit diesem Überspannungsschutz-Modul, insbesondere für Telekommunikations-Einrichtungen und/oder -anlagen anzugeben, die insgesamt kostengünstig herstellbar ist, welche über die erforderliche Stromtragfähigkeit verfügt und ohne weiters und leicht ausgetauscht werden kann.

Grundsätzlich gilt es, die Überspannungsschutz-Anordnung und insbesondere den Überspannungsschutz-Modul so auszubilden, daß dieser passend zur miniaturisierten Anschlußtechnik ist, insbesondere sei hier auf die sogenannte RCT (Rapid Contact Technology) verwiesen.

Die Lösung der Aufgabe der Erfindung erfolgt mit einer Überspannungsschutz-Modul, gemäß den Merkmalen des Patentanspruchs 1, mit einem Überspannungsschutz-Anordnung insbesondere für Telekommunikations-Einrichtungen gemäß den Merkmalen des Patentanspruchs 2, wobei die Unteransprüche mindestens zweckmäßige Ausgestaltungen und Weiterbildungen darstellen.

Die erfindungsgemäße Überspannungsschutz-Anordnung, insbesondere für Telekommunikations-Einrichtungen und/oder -anlagen, geht von einer an sich bekannten Trennleiste, insbesondere für die sogenannte RCT-Anschlußtechnik aus. Eine solche Trennleiste weist Steckkontakte im Rastermaß auf und besitzt zusätzlich die Möglichkeit, Erdungsanschlüsse zu führen.

Erfindungsgemäß ist ein Überspannungsschutz-Modul für eine Mehrzahl von Doppeladern der Trennleiste vorgesehen, wobei der Überspannungsschutz-Modul einen Verdrahtungsträger, insbesondere eine Leiterplatte aufweist.

Die Leiterplatte besitzt an einem Ende quasi integrale Kontaktstifte entsprechend dem Rastermaß der Steckkontakte der Trennleiste und trägt eine Gruppe von energetisch koordinierten Überspannungs-Ableitern, welche gemäß der jeweiligen Schutzbeschaltung verdrahtet sind. Diese Überspannung-Ableiter umfassen z.B. Varistoren und Gasableiter.

Der Überspannungsschutz-Modul besitzt mindestens einen Erdungsanschluß, welcher in der Ebene der Kontaktstifte liegt, und ist von einem Gehäuse umgeben, welches lediglich bzw. mindestens die Abschnitte des Erdungsanschlusses und der Kontaktstifte frei läßt.

Das Überspannungsschutz-Modul kann nun von oben in die entsprechenden Steckkontakte der Trennleiste eingeführt und dort fixiert werden, wobei auch bei gestecktem Überspannungs-Ableiter bzw. -Modul das Rangieren abgehender Adern problemlos möglich ist und die Beschriftung der Leiste sichtbar bleibt.

Erfindungsgemäß sind ein oder mehrere Überspannungsschutz-Module in die Trennleiste einsteckbar, wobei durch das Einstecken der elektrische Anschluß zwischen den Steckkontakten und den Kontaktstiften einerseits sowie dem Erdungsanschluß und dem Erdungskontakt andererseits ausgebildet wird.

Der Erdungskontakt innerhalb der Trennleiste weist einen Erdungsbügel auf, welcher mindestens zwei ausgeklinkte bzw. gebogene Laschen besitzt, die in schlitzförmige Aussparungen des Trennleisten-Grundkörpers eingreifen. Die Laschen sind bevorzugt seitlich neben einer Gruppe von Steckkontakten befindlich. Der Erdungsbügel besitzt darüber hinaus Kontaktkrallen zum Herstellen der äußeren Erdverbindung, z.B. über eine Montagewanne oder dergleichen Mittel. Der Erdungsbügel mit den Laschen und den Kontaktkrallen kann nachträglich in den Trennleisten-Grundkörper eingesetzt werden.
Alternativ kann der Erdungsbügel sich bereits in der Montagewanne befinden und es wird mit dem Aufstecken der Trennleiste der Erdungsbügel in den schlitzförmigen Aussparungen positioniert.

Der erfindungsgemäße Überspannungsschutz-Modul, der insbesondere für die vorerwähnte Überspannungsschutz-Anordnung für Telekommunikations-Einrichtungen mit Trennleisten Verwendung finden kann, besteht aus einer Leiterplatte, die einen Verdrahtungsträger für sowohl Halbleiter- als auch Gasabieiter-Überspannungsschutz-Bauelemente, die energetisch koordiniert elektrisch verschaltet sind, bildet.

Insbesondere die Gasableiter sind von einem Fixierkörper aufgenommen, wobei dieser Aussparungen entsprechend den Außenabmessungen des bzw. der jeweiligen Gasableiter aufweist.
Der Fixierkörper weist auf seiner Bodenseite Öffnungen auf, die jeweils einen Anschlußkontaktdraht des jeweiligen Gasableiters aufnehmen. Die durch die Öffnungen geführten Gasableiter-Anschlußkontaktdrähte werden mit entsprechenden Kontaktflächen auf der Leiterplatte durch Löten verbunden.
Erfindungsgemäß ist ein gemeinsames Kontaktblech für die Gegenkontakte der Gasableiter vorgesehen, wobei das Kontaktblech entsprechend der Position der Gegenkontakte Ausnehmungen mit Federklemmung umfaßt, so daß beim Aufsetzen des Kontaktblechs alle Gegenkontakte gemeinsam in einem Schritt elektrisch verbunden werden.

Das Kontaktblech besitzt abgewinkelte Zungen, wobei mindestens eine Zunge einen Erdungsanschluß bildet und mindestens eine weitere Zunge den Fixierkörper außen umgreift und mit einem Erdungsanschlußpunkt auf der Leiterplattenseite kraftund/oder stoffschlüssig verbunden wird.

An einem Ende der Leiterplatte sind Kontaktstifte ausgebildet oder die Leiterplatte selbst ist so strukturiert, daß mehrere quasi integrale Stifte entstehen. Der Stiftabstand entspricht dann dem vorgegebenen Rastermaß der Trennleiste bzw. dort vorgesehenen Mutter-Kontakten. Die mindestens eine Zunge für den Erdungsanschluß ist den Kontaktstiften seitlich benachbart angeordnet, und zwar derart, daß eine Erdkontaktierung mit den Laschen des Erdungsbügels hergestellt werden kann.

Die Gasableiter erstrecken sich mit ihren Anschlüssen im wesentlichen senkrecht zur Leiterplattenebene, wobei die Kontaktstifte in der Leiterplattenebene selbst liegen bzw. entsprechend verlaufen.

Das Kontaktblech kann in einer bevorzugten Ausführungsform zwei seitlich gegenüberliegende, äußere Erdungsanschlußzungen und zwei innere, den Fixierkörper seitlich umgreifende Zungen besitzen. Das Kontaktblech ist bevorzugt als metallisches Stanz-Biegeteil ausgeführt, wobei jede Ausnehmung für die Gegenkontakte der Gasableiter mehrere zum Mittelpunkt orientierte Federkrallen aufweist, welche mit dem jeweiligen Anschlußdraht des Ableiters einen Kraft-/Formschluß eingehen.

Die Kontaktstifte der Leiterplatte sowie die mindestens eine Zunge für den Erdungsanschluß bildenden Mittel sind als Vater-Kontakte ausgeführt.

Die Federkrallen des Kontaktblechs können jeweils eine Tellerfeder bilden, welche dem Anschlußdraht beim Einschieben einen mechanischen Widerstand entgegensetzt, so daß eine sichere, niederohmige und dauerhafte elektrische Kontaktierung gegeben ist.

Der Fixierkörper besteht aus einem isolierenden Kunststoff und die Aussparungen sind als mehrreihige Kammern ausgeführt. Weiterhin weist der Fixierkörper seitliche Fortsätze auf, die die Leiterplatte in einem seitlichen Abschnitt führend umgreifen. Auch besitzt die Seitenwandung des Fixierkörpers mindestens eine Nut für die Aufnahme der mindestens einen weiteren Zunge.

Der Fixierkörper kann mit Gasableitern vorkonfektioniert eine entsprechende Montagehilfe bilden.

Die Erdungsanordnung für eine Trennleiste, insbesondere für eine Überspannungsschutz-Anordnung, geht von einem Trennleisten-Grundkörper aus, welcher mehrere, im Raster beabstandete schlitzförmige Aussparungen besitzt. Ein vorgesehener Erdungsbügel umfaßt Laschen, welche beim Einsetzen in die Aussparungen des Grundkörpers von diesen geführt sind. Der Erdungsbügel besitzt außerdem Kontaktkrallen oder -vorsprünge, welche mit Erde verbunden sind. Diese Erdverbindung kann beispielsweise über eine Trennleisten-Halterung oder Trennleisten-Montagewanne hergestellt werden.

Mit dem vorstehend beschriebenen Überspannungsschutz-Modul, umfassend ein Kontaktblech mit Federelementen, werden beim Aufstecken des Kontaktblechs auf die Leiterplatte alle bestückten Gasableiter mit dem Kontaktblech verbunden. Das Kontaktblech ist wie dargelegt so ausgebildet, daß es den Erdungspunkt für das Überspannungsschutz-Gerät passend zu Trennleisten des Rapid-Contact-Systems darstellt.

Die seitlichen Laschen oder Zungen halten das Kontaktblech an der Leiterplatte und bilden gleichzeitigt eine elektrische Verbindung.

Durch das Kontaktblech aus massivem Metall wird die gewünschte hohe Stoßstrom-Tragfähigkeit der Anordnung bei gleichzeitiger mechanischer Stabilität erreicht.

Die Erfindung soll nachstehend anhand eines Ausführungsbeispiels sowie unter Zuhilfenahme von Figuren näher erläutert werden.

### Hierbei zeigen:

- Fig. 1: eine perspektivische Darstellung des Kontaktblechs für den Überspannungsschutz-Modul;
- Fig. 2: eine Darstellung der Leiterplatte mit bereits bestückten Gasableitern sowie Halbleiter-Überspannungsschutz-Bauelementen;
- Fig. 3: eine Darstellung des Überspannungsschutz-Moduls mit aufgestecktem Kontaktblech; und
- Fig. 4: eine Zusammenstellung der Überspannungsschutz-Anordnung bestehend aus Erdungsbügel, an sich bekannter Trennleiste sowie Überspannungsschutz-Modul.

Das in der Fig. 1 gezeigte Kontaktblech 1 ist als metallisches Stanz-Biegeteil ausgeführt und weist hintere Zungen 4 auf, die den Fixierkörper 5 (Fig. 3) und die Leiterplatte 2 umgreifen.

Hierfür besitzen die hinteren Zungen 4 eine untere, nach innen gerichtete Kröpfung. Der Bereich dieser Kröpfung bildet dann gleichzeitig einen Lötverbindungs-Abschnitt mit einem an der Unterseite der Leiterplatte 2 befindlichen Anschlußfeld.

Weiterhin sind am Kontaktblech 1 vordere Zungen 6 angeformt, die den Erdungsanschluß bilden.

Die Deckfläche des Kontaktblechs 1 umfaßt Ausnehmungen 7, die jeweils einen Anschlußdraht eines Gasableiters 3 aufnehmen.

Der Bereich der Ausnehmungen 7 im Kontaktblech 1 ist mit federklemmenden Eigenschaften versehen oder bildet selbst eine Tellerfeder.

Das seitliche Kröpfungsmaß der vorderen Zungen 6 ist auf die Breite der Leiterplatte 2 und die an einem Ende dort befindlichen Kontaktstifte 8 angepaßt.

Fig. 3 macht deutlich, daß die vorderen Zungen 6 über einen isolierenden Fortsatz 9 des Fixierkörpers 5 seitlich beabstandet von den Kontaktstiften 8 gehalten sind.

Die vorderen Zungen 6 können dann beim Einsetzen des Komplettmoduls 10 in eine an sich bekannte Trennleiste 11 in Kontakt mit entsprechenden Laschen 12 eines Erdungsbügels 13 treten.

Neben den Gasableitern 3 befinden sich weitere, entsprechend energetisch koordiniert ausgewählte und verschaltete Halbleiter-Überspannungsschutz-Bauelemente 14 auf der Leiterplatte 2.

Wie aus der Abfolge der Fig. 2 und 3 ersichtlich, wird das Kontaktblech 1 von oben auf den Fixierkörper 5 aufgesetzt und kontaktiert in einem Schritt sämtliche Anschlußdrähte der Gasableiter 3.

Der Fixierkörper 5 besitzt eine Vielzahl von Aussparungen, die auf die Außenabmessungen der jeweiligen Gasableiter abgestimmt sind, und umfaßt bodenseitige Öffnungen (nicht gezeigt), die jeweils den anderen Anschlußkontaktdraht aufnehmen. Diese anderen Anschlußkontaktdrähte werden dann mit entsprechenden Kontaktflächen, die sich auf der Leiterplattenrückseite befinden, durch Löten verbunden.

Die Gasableiter 3 befinden sich mit ihren Anschlüssen im wesentlichen senkrecht zur Ebene der Leiterplatte 2, wobei die Kontaktstifte 8 sich in Leiterplattenebene erstrecken.

Wie in der Fig. 4 dargestellt, wird ein Erdungsbügel 13 in die Trennleiste 11 eines Rapid-Contact-Systems eingeschoben. Die am Erdungsbügel 13 ausgebildeten, z.B. ausgeklinkten Laschen 12 stellen für jedes Komplettmodul 10 zwei Erdungspunkte zur Verfügung.

Beim Anbringen der Trennleiste 11 auf die Montagewanne 15 wird der Erdungsbügel 13 mit dieser elektrisch verbunden.

Beim Einstecken des Komplettmoduls 10 wird die Erdung zur Montagewanne 15 über den Erdungsbügel 13 hergestellt. Beim gezeigten Ausführungsbeispiel sind in die Trennleiste 11 bis zu vier Überspannungsschutz-Geräte, d.h. Komplettmodule 10, die jeweils zehn Einzeladern kontaktieren, einsteckbar. Selbstverständlich sind andere Ausführungen der Trennleiste für ein oder zwei Überspannungsschutz-Geräte im Sinne der Erfindung liegend. Wie aus der zeichnerischen Darstellung nach Fig. 4 ersichtlich, ist kein zusätzlicher Platzbedarf an der Trennleiste für einen Erdungsbügel erforderlich, wie dies beim eingangs erläuterten Stand der Technik der Fall ist. Für jedes Überspannungsschutz-Gerät werden zwei Erdungspunkte zur Verfügung gestellt, wobei in Verbindung mit dem Kontaktblech für eine ausreichende Stromtragfähigkeit gesorgt ist. Die Kontaktierung selbst erfolgt beim Aufschieben der Trennleiste auf die Montagewanne, so daß kein zusätzlicher Aufwand entsteht.

### Bezugszeichenliste

- 1: Kontaktblech
- 2: Leiterplatte
- 3: Gasableiter
- 4: hintere Zunge
- 5: Fixierkörper
- 6: vordere Zunge
- 7: Ausnehmung im Kontaktblech
- 8: Kontaktstifte der Leiterplatte
- 9: isolierender Fortsatz am Fixierkörper 5
- 10: Komplettmodul
- 11: Trennleiste
- 12: Lasche
- 13: Erdungsbügel
- 14: Halbleiter-Überspannungsschutz-Bauelement
- 15: Montagewanne

## Patentansprüche

1. Überspannungsschutz-Modul,
**dadurch gekennzeichnet, dass**
auf einer Leiterplatte (2), welche einen Verdrahtungsträger bildet, sowohl Halbleiter-Überspannungsschutz-Bauelemente (14) als auch Gasableiter (3) energetisch koordiniert elektrisch verschaltet sind,
die Gasableiter (3) von einem Fixierkörper (5) aufgenommen werden, wobei dieser Aussparungen entsprechend den Außenabmessungen des jeweiligen Gasableiters (3) aufweist und auf seiner Bodenseite Öffnungen umfasst, die jeweils einen Anschlusskontakt des jeweiligen Gasableiters aufnehmen, weiterhin die durch die Öffnungen geführten Gasableiter-Anschlusskontakte mit entsprechenden Kontaktflächen auf der Leiterplatte (2) durch Löten verbunden sind,
ein gemeinsames Kontaktblech (1) für die Gegenkontakte der Gasableiter (3) vorgesehen ist, wobei das Kontaktblech (1) entsprechend der Position der Gegenkontakte Ausnehmungen (7) mit Federklemmung umfasst, so dass beim Aufsetzen des Kontaktblechs (1) alle Gegenkontakte gemeinsam verbindbar sind,
das Kontaktblech (1) abgewinkelte Zungen (6) besitzt, wobei mindestens eine Zunge (6) einen Erdungsanschluss bildet und mindestens eine weitere Zunge (6) den Fixierkörper außen umgreift, und mit einem Erdungsanschlusspunkt auf der Leiterplatte (2) kraft- und/oder stoffschlüssig verbunden ist,
ein Ende der Leiterplatte (2) Kontaktstifte (8) umfasst oder eine Mehrzahl von Stiften bildend ausgeführt ist, wobei der Stiftabstand einem vorgegebenen Rastermaß entspricht und die mindestens eine Zunge (6) für den Erdungsanschluss den Kontaktstiften (8) seitlich benachbart angeordnet ist.

2. Überspannungsschutz-Anordnung, insbesondere für Telekommunikations-Einrichtungen und/oder -anlagen, welche mindestens eine Trennleiste (11) mit Steckkontakten im Rastermaß aufweisen und wobei die Trennleiste (11) mindestens einen Erdungskontakt oder Erdungspunkt besitzt,
**dadurch gekennzeichnet, dass**
ein Überspannungsschutz-Modul (10) nach Anspruch 1 für eine Mehrzahl von Doppeladern der Trennleiste (11) vorgesehen ist, wobei der Überspannungsschutz-Modul einen Verdrahtungsträger, insbesondere eine Leiterplatte (2) aufweist, die Leiterplatte (2) an einem Ende Kontaktstifte (8) entsprechend dem Rastermaß der Steckkontakte umfasst, sowie eine Gruppe von energetisch koordinierten Überspannungs-Ableitern aufweist, welche gemäß der Schutzbeschaltung verdrahtet sind,
weiterhin am Überspannungsschutz-Modul (10) mindestens ein Erdungsanschluss vorgesehen ist, welcher in der Ebene der Kontaktstifte (8) liegt, der Überspannungsschutz-Modul (10) von einem Gehäuse umgeben ist, welches mindestens Abschnitte des Erdungsanschlusses und der Kontaktstifte (8) frei lässt, wobei ein oder mehrere Überspannungsschutz-Module (10) in die Trennleiste (11) einsteckbar sind und hierbei der elektrische Anschluss zwischen den Steckkontakten und den Kontaktstiften (8) einerseits sowie dem Erdungsanschluss und dem Erdungskontakt andererseits ausgebildet wird, wobei der Erdungskontakt einen Erdungsbügel (13) aufweist, welcher mindestens zwei ausgeklinkte oder angeformte Laschen (12) besitzt, die in schlitzförmige Aussparungen oder Nuten des Trennleisten-Grundkörpers eingreifen, wobei die Laschen (12) bevorzugt seitlich neben einer Gruppe von Steckkontakten befindlich sind,
der Erdungsbügel (13) Kontaktkrallen zum Herstellen der äußeren Erdverbindung über eine Montagewanne oder dergleichen Mittel besitzt und der Erdungsbügel (13) mit den Laschen (12) auch nachträglich in den Trennleisten-Grundkörper einsetz- oder einschiebbar ist.

3. Überspannungsschutz-Modul nach Anspruch 1,
**dadurch gekennzeichnet, dass**
die Gasableiter (3) sich mit ihren Anschlüssen im wesentlichen senkrecht zur Leiterplattenebene erstrecken, wobei die Kontaktstifte in der Leiterplattenebene verlaufen.

4. Überspannungsschutz-Modul nach Anspruch 1 oder 3,
**dadurch gekennzeichnet, dass**
das Kontaktblech (1) zwei seitlich gegenüberliegende äußere Erdanschlusszungen (6) und zwei innere, den Fixierkörper seitlich umgreifende Zungen (4) umfasst.

5. Überspannungsschutz-Modul nach einem der Ansprüche 1, 3 oder 4,
**dadurch gekennzeichnet, dass**
das Kontaktblech (1) ein metallisches Stanz-Biegeteil ist, wobei jede Ausnehmung (7) für die Gegenkontakte der Gasableiter (3) mehrere zum Mittelpunkt orientierte Federkrallen umfasst, welche mit dem jeweiligen Anschlussdraht des jeweiligen Gasableiters (3) einen Kraft-/Formschluss eingehen.

6. Überspannungsschutz-Modul nach einem der Ansprüche 1, 3, 4 oder 5,
**dadurch gekennzeichnet, dass**
die Kontaktstifte (8) der Leiterplatte (2) sowie die mindestens eine Zunge (6) für den Erdungsanschluss sogenannte Vater-Kontakte sind.

7. Überspannungsschutz-Modul nach Anspruch 5,
**dadurch gekennzeichnet, dass**
die Federkrallen jeweils eine Tellerfeder bilden, welche dem Anschlussdraht beim Einschieben einen mechanischen Widerstand entgegensetzt.

8. Überspannungsschutz-Modul nach einem der Ansprüche 1, 3, 4, 5, 6 oder 7,
**dadurch gekennzeichnet, dass**
der Fixierkörper (5) aus isolierendem Kunststoff besteht und die Aussparungen als mehrreihige Kammern ausgeführt sind, weiterhin der Fixierkörper (5) seitliche Fortsätze (9) aufweist, die die Leiterplatte (2) in einem seitlichen Abstand führend umgreifen, weiterhin die Seitenwandung des Fixierkörpers (5) mindestens eine Nut für die Aufnahme der mindestens einen weiteren Zunge besitzt.

9. Überspannungsschutz-Modul nach Anspruch 8,
**dadurch gekennzeichnet, dass**
der Fixierkörper (6) gleichzeitig eine Montagehilfe für die Gasableiter (3) ist.

## Claims

1. Overvoltage protection module,
**characterized in that**
semiconductor overvoltage protection components (14) as well as gas arresters (3) are electrically interconnected in an energetically coordinated manner on a circuit board (2) forming a wiring carrier,
the gas arresters (3) are received by a fixing body (5), wherein the fixing body (5) has cut-outs corresponding to the outer dimensions of the respective gas arrester (3) and comprises holes on its bottom side each receiving a connecting contact of the respective gas arrester, wherein further the gas arrester connecting contacts passed through the holes are connected by soldering to corresponding contact surfaces on the circuit board (2),
a common contact sheet (1) for the counter-contacts of the gas arresters (3) is provided, wherein the contact sheet (1) comprises, in correspondence with the position of the counter-contacts, recesses (7) with spring clip properties so that all counter-contacts can be connected jointly when the contact sheet (1) is mounted,
the contact sheet (1) includes angled tongues (6), wherein at least one tongue (6) forms a ground connection and at least one other tongue (6) encompasses the fixing body on the outside, and is connected to a ground connection point on the circuit board (2) in a non-positive manner and/or by material engagement,
one end of the circuit board (2) comprises contact pins (8) or is configured to form a plurality of pins, wherein the distance between the pins corresponds to a predefined raster size and the at least one tongue (6) for the ground connection is arranged laterally adjacent to the contact pins (8).

2. Overvoltage protection arrangement, specifically for telecommunication installations and/or systems, which comprise at least one disconnecting strip (11) with plug contacts in the raster size, and wherein the disconnecting strip (11) includes at least one grounding contact or grounding point,
**characterized in that**
an overvoltage protection module (10) according to claim 1 is provided for a plurality of twin wires of the disconnecting strip (11), wherein the overvoltage protection module comprises a wiring carrier, specifically a circuit board (2), the circuit board (2) comprises at one end contact pins (8) corresponding to the raster size of the plug contacts, and includes a group of energetically coordinated overvoltage arresters wired according to the protection circuitry,
wherein further at least one ground connection is provided on the overvoltage protection module (10) which is positioned in the plane of the contact pins (8), the overvoltage protection module (10) is surrounded by a housing which spares at least sections of the ground connection and the contact pins (8), wherein one or more overvoltage protection modules (10) are pluggable into the disconnecting strip (11), thereby forming the electrical connection between the plug contacts and the contact pins (8), on the one hand, and between the ground connection and the grounding contact, on the other hand, wherein the grounding contact includes a grounding strap (13) which includes at least two notched or integrally formed tabs (12) engaging with slot-shaped cut-outs or grooves of the disconnecting strip base body, wherein the tabs (12) are preferably located laterally next to a group of plug contacts,
the grounding strap (13) includes contact claws for producing the external ground connection via a mounting trough or similar means and the grounding strap (13) with the tabs (12) can also be inserted or slid into the disconnecting strip base body subsequently.

3. Overvoltage protection module according to claim 1,
**characterized in that**
the gas arresters (3) extend with their terminals substantially vertically to the plane of the circuit board, wherein the contact pins run in the plane of the circuit board.

4. Overvoltage protection module according to claim 1 or 3,
**characterized in that**
the contact sheet (1) comprises two outer, laterally opposite ground connection tongues (6) and two inner tongues (4) laterally encompassing the fixing body.

5. Overvoltage protection module according to one of claims 1, 3 or 4,
**characterized in that**
the contact sheet (1) is a metallic stamped bending part, wherein each recess (7) for the counter-contacts of the gas arresters (3) comprises several spring claws oriented towards the center point, which enter into a non-positive/positive engagement with the respective connecting wire of the respective gas arrester (3).

6. Overvoltage protection module according to one of claims 1, 3, 4 or 5,
**characterized in that**
the contact pins (8) of the circuit board (2) and the at least one tongue (6) for the ground connection are so-called father contacts.

7. Overvoltage protection module according to claim 5,
**characterized in that**
the spring claws each form a disc spring which produces a mechanical resistance opposite to the connecting wire as it is inserted.

8. Overvoltage protection module according to one of claims 1, 3, 4, 5, 6 or 7,
**characterized in that**
the fixing body (5) is made of an insulating plastic material and the cut-outs are designed as multi-row chambers, that further the fixing body (5) includes lateral prolongations (9) which encompass the circuit board (2) at a lateral distance in a guided manner, that further the side wall of the fixing body (5) includes at least one groove for receiving the at least one further tongue.

9. Overvoltage protection module according to claim 8,
**characterized in that**
the fixing body (6) is at the same time a mounting aid for the gas arresters (3).

## Revendications

1. Module de protection anti-surtensions,
**caractérisé en ce que**
sur une carte à circuits imprimés (2), qui forme un support de câblage, des éléments structurels semi-conducteurs (14) anti-surtensions ainsi que des composants à décharge gazeuse (3) sont mis en circuit électrique de façon coordonnée sur le plan énergétique,
les composants à décharge gazeuse (3) sont reçus par un corps de fixation (5), celui-ci comportant des évidements qui correspondent aux dimensions extérieures des composants à décharge gazeuse (3) respectifs, et comporte sur sa face inférieure des ouvertures qui reçoivent respectivement un contact de connexion du composant à décharge gazeuse respectif, et les contacts de connexion passés à travers les ouvertures sont connectés par brasage avec des surfaces de contact correspondantes sur la carte à circuits imprimés (2),
il est prévu une tôle de contact commune (1) pour les contacts antagonistes des composants à décharge gazeuse (3), ladite tôle de contact (1) comportant des logements (7) qui correspondent à la position des contacts antagonistes avec blocage à effet ressort, de sorte que lors de la mise en place de la tôle de contact (1) tous les contacts antagonistes peuvent être connectés ensemble,
la tôle de contact (1) possède des languettes coudées (6), au moins une languette (6) forme un raccord de mise à la terre et au moins une autre languette (16) entoure le corps de fixation par l'extérieur, et est connectée par coopération de forces et/ou par coopération de matières avec un point de raccordement de terre sur la carte à circuits imprimés (2),
une extrémité de la carte à circuits imprimés (2) comprend des tiges de contact (8) ou est réalisée de manière à former une pluralité de tiges, telles que la distance des tiges correspond à une trame de dimension prédéterminée, et ladite au moins une languette (6) pour la connexion à la terre est agencée latéralement au voisinage des tiges de contact (8).

2. Agencement de protection anti-surtensions, en particulier pour des systèmes et/ou des installations de télécommunications, qui comprennent au moins une barrette de séparation (11) avec des contacts à enfichage suivant une trame, et ladite barrette de séparation (11) comprend au moins un contact ou un point de mise à la terre,
**caractérisé en ce que**
il est prévu un module de protection anti-surtensions (10) selon la revendication 1 pour une pluralité de fils doubles de la barrette de séparation (11), le module de protection anti-surtensions comprenant un support de câblage, en particulier une carte à circuits imprimés (2), la carte à circuits imprimés (2) comprend à une extrémité des tiges de contact (8) qui correspondent à la trame des contacts à enfichage, ainsi qu'un groupe d'éléments à décharge anti-surtensions coordonnés sur le plan énergétique, lesquels sont branchés suivant un branchement protecteur,
il est prévu sur le module de protection anti-surtensions (10) au moins un raccord de mise à la terre, qui est disposé dans le plan des tiges de contact (8), le module de protection anti-surtensions (10) est entouré par un boîtier qui dégage au moins des tronçons du raccord de mise à la terre et des tiges de contact (8), dans lequel un ou plusieurs modules de protection anti-surtensions (10) sont susceptibles d'être enfichés dans la barrette de séparation (11), et ceci forme ici le branchement électrique entre les contacts à enfichage et les tiges de contact (8) d'une part ainsi qu'entre le raccord de mise à la terre et le contact de mise à la terre d'autre part, ledit contact de mise à la terre comprend un arceau de mise à la terre (13) qui possède au moins deux pattes réalisées par découpe ou par déformation (12), lesquelles s'engagent dans des évidements en forme de fente ou des gorges du corps de base de la barrette de séparation, lesdites pattes (12) étant de préférence situées latéralement à côté d'un groupe de contacts à enfichage,
l'arceau de mise à la terre (13) possède des griffes de contact pour établir la connexion extérieure avec la terre via une cuve de montage ou des moyens similaires, et l'arceau de mise à la terre (13) est susceptible d'être engagé ou enfilé également postérieurement avec les pattes (12) dans le corps de base de la barrette de séparation.

3. Module de protection anti-surtensions selon la revendication 1,
**caractérisé en ce que** les tubes à décharge de gaz (3) s'étendent avec leurs connexions sensiblement perpendiculairement au plan de la carte à circuits imprimés, les tiges de contact s'étendant dans le plan de la carte à circuits imprimés.

4. Module de protection anti-surtensions selon la revendication 1 ou 3,
**caractérisé en ce que** le la tôle de contact comprend deux languettes extérieures (6) de mise à la terre, opposées en sens latéral, et deux languettes intérieures (4) qui entourent latéralement le corps de fixation.

5. Module de protection anti-surtensions selon l'une des revendications 1, 3 ou 4,
**caractérisé en ce que** la tôle de contact (1) est une pièce métallique poinçonnée/pliée, dans laquelle chaque évidement (7) pour les contacts antagonistes du composant à décharge gazeuse (3) comporte plusieurs griffes-ressorts orientées vers le centre, lesquelles établissent une coopération de forces/de formes avec le fil de connexion respectif du composant à décharge gazeuse (3) respectif.

6. Module de protection anti-surtensions selon l'une des revendications 1, 3, 4 ou 5,
**caractérisé en ce que** les tiges de contact (8) de la carte à circuits imprimés (2) ainsi que ladite au moins une languette (6) pour la connexion à la terre sont des contacts mâles.

7. Module de protection anti-surtensions selon la revendication 5,
**caractérisé en ce que** les griffes-ressorts forment respectivement une rondelle-ressort, qui oppose une résistance mécanique au fil de connexion lorsqu'il est enfilé.

8. Module de protection anti-surtensions selon l'une des revendications 1, 3, 4, 5, 6 ou 7,
**caractérisé en ce que** le corps de fixation (5) est en matière plastique isolante, et les évidements sont réalisés sous forme de chambres à plusieurs rangées, le corps de fixation (5) comporte en outre des prolongements latéraux (9) qui entourent la carte à circuits imprimés (2) en la guidant à une distance latérale, la paroi latérale du corps de fixation (5) possède en outre au moins une gorge pour la réception de ladite au moins une autre languette.

9. Module de protection anti-surtensions selon la revendication 8,
**caractérisé en ce que** le corps de fixation (6) est simultanément une aide au montage pour le composant à décharge gazeuse (3).
